# FASCICULE DE BREVET EUROPEEN

(11) **EP 0 223 805 B1**
(45) Date de publication et mention de la délivrance du brevet: **02.11.1988**
(21) Numéro de dépôt: 86903405.8
(22) Date de dépôt: 23.05.1986
(51) Int. Cl.: E03D 1/22, E03D 5/02

(54) **CHASSE D'EAU**
WASSERSPÜLEINRICHTUNG
WATER FLUSHING APPARATUS

(30) Priorité: 24.05.1985 FR 8508281
(43) Date de publication de la demande: 03.06.1987
(73) Titulaire: COLIN, Daniel, F-51390 Gueux (FR)
(72) Inventeur: COLIN, Daniel, F-51390 Gueux (FR)
(74) Mandataire: Gérardin, Robert Jean René
(86) Numéro de dépôt international: FR8600174
(87) Numéro de publication internationale: WO8607108

(56) Documents cités:
- BE-A- 369 804
- FR-A- 421 064
- FR-A- 468 179
- FR-A- 1 238 476
- GB-A- 205 342

## Description

L'invention est relative à une chasse d'eau. Elle trouvera notamment son application pour équiper les WC ainsi que les vespasiennes pour animaux.

On connait de longues dates l'utilisation des chasses d'eau pour assurer le nettoyage des cuvettes de WC, urinoir ou vespasienne. Il s'agit plus particulièrement d'engendrer une trombe d'eau qui de par son débit très important jouit d'un pouvoir de nettoyage puissant.

Pour ne pas à avoir à surdimensionner les sections des tuyaux d'eau, on utilise une chasse d'eau qui constitue un réservoir alimenté depuis le réseau de distribution urbain d'eau à faible débit, qui est pourvu d'une canalisation d'evacuation d'eau vers la cuvette susceptible d'acheminer un débit momentané important.

En outre, le volume de la chasse d'eau permet de quantifier le nombre de litres d'eau utilisés à chaque manoeuvre.

Actuellement, les chasses d'eau sont munies d'un dispositif de remplissage à robinet commandé par un flotteur qui ferme le robinet lorsque le niveau d'eau à l'intérieur de la cuve a atteint une valeur pré-fixée. Par ailleurs, une cage de manoeuvre permet d assurer l'ouverture d'un clapet disposé au fond de la cuve et qui autorise l'écoulement du contenu de la cuve par une conduite alimentant directement la cuvette. Ce dispositif d'obturation appelé tampon comprend outre le clapet, un flotteur relié à ce dernier qui maintient l'ouverture de ce dernier durant toute la phase d'évacuation de l'eau contenue dans la cuve.

Les chasses d'eau actuelles comme GB-A-205 342 sont bien adaptées pour des usages domestiques mais souffrent d'inconvénients importants lorsqu'elles doivent être utilisées dans des lieux publics ou lorsqu'il s'agit de les incorporer dans des dispositifs automatiques pour par exemple constituer des vespasiennes pour animaux.

En effet, la manoeuvre des chasses d'eau actuelles exige une intervention extérieure pour assurer leur fonctionnement. Si les différents utilisateurs des WC omettent de faire fonctionner la chasse d'eau, l'endroit devient très rapidement insalubre. Il est par conséquent très souhaitable de constituer des dispositifs automatiques qui interviennent de même sans qu'un opérateur n'ait à exercer une action extérieure.

Ainsi, des dispositifs utilisant par exemple des cellules photo-électriques pour détecter une présence sont utilisés pour automatiser le nettoyage des WC. On peut cependant regretter que ces dispositifs automatiques fassent appel à un ensemble électronique auxiliaire qui grèvent considérablement le coût des installations, qui en outre associent eau-électricité, ce qui présente des dangers et enfin qui de par leur complexité sont sujets à des pannes.

Par ailleurs, pour des applications telles que vespasiennes pour animaux qui verraient le jour en ville pour éviter que les animaux domestiques ne salissent les rues, l'utilisation de dispositifs électroniques sophistiqués serait difficile à mettre en oeuvre étant donné la diversité des gabarits d'animaux susceptibles d'être rencontrés. Par exemple, les cellules photo-électriques seraient placées tantôt trop hautes pour les chats, tantôt trop basses pour les grands chiens.

Il faut également souligner que les dispositifs électroniques actuellement existants sont adaptés au cas des urinoirs où ils assurent un écoulement continu de l'eau de nettoyage, mais ne sont pas utilisés pour des WC de type à cuvette classique.

Le but principal de la présente invention est de présenter une chasse d'eau dont le fonctionnement est entièrement automatique, Ainsi, la chasse d'eau de la présente invention pourra parfaitement être utilisée dans les WC de lieux publics ainsi que les vespasiennes pour animaux quel que soit le type de cuvettes à nettoyer.

Son fonctionnement est de type classique c'est-à-dire que la chasse d'eau est susceptible d'engendrer un fort débit d'eau momentané dont le pouvoir de nettoyage est très élevé, surtout s'il est hydropneumatique.

La quantité d'eau délivré par la chasse d'eau de la présente invention est pré-réglée ce qui évite tout gaspillage.

Par ailleurs, l'automatisme du fonctionnement de la présente invention ne fait pas appel à des techniques électroniques ou électriques sophistiquées ce qui facilite la mise en place et limite son coût. De plus, le mécanisme est particulièrement robuste ce qui pré-destine plus particulièrement l'invention à une utilisation intensive.

D'autres buts et avantages de la présente invention apparaitront au cours de la description qui va suivre qui n'est cependant donnée qu'à titre indicatif et qui n'a pas pour but de la limiter.

La chasse d'eau qui trouvera son application notamment dans les WC ainsi que les vespasiennes pour animaux destinée à approvisionner certaines quantités d'eau une cuvette par une commande extérieure et alimentée à partir d'un réseau de distribution d'eau est caractérisée par le fait qu'elle se compose:
- d'au moins deux cuves,
- de moyens de transfert du contenu de la ou des cuves amont dans la ou les cuves aval,
- de moyens de remplissage de la ou des cuves amont à partir du réseau de distribution d'eau,
- de moyens d'évacuation du contenu des cuves aval vers la cuvette 1 nettoyée.
L'invention sera mieux comprise à la lecture de la description suivante accompagnée de dessins en annexe parmi lesquels:
- la figure 1 schématise les différents constituants de la chasse d'eau de la présente invention,
- les figures 2a à 3d illustrent les différentes phases du fonctionnement de l'automatisme de la chasse d'eau de la présente invention,
- la figure 3 illustre une vue de face en coupe d'un mode préférentiel de réalisation de la chasse d'eau de la présente invention,
- la figure 4 illustre une vue de côté en coupe d'un mode préférentiel de réalisation de la chasse d'eau de la présente invention,
- la figure 5 schématise un mode de réalisation du dispositif extérieur de commande du fonctionnement de la chasse d'eau de la présente invention.
- la figure 6 schématise un mode de réalisation particulier de la chasse d'eau selon l'invention, comportant deux cuves amonts,
- la figure 7 représente une vue de face du dispositif d'ouverture des cuves amonts selon le mode de réalisation schématisé à la figure 6,
- la figure 8 représente une vue de côté du dispositif d'ouverture des cuves amonts selon le mode de réalisation schématisé à la figure 6.

On sait que l'efficacité d'une chasse d'eau est non seulement liée à la quantité d'eau qu'elle est susceptible de délivrer mais également à son débit. A cet égard, la chasse d'eau de la présente invention répond parfaitement aux exigences, ceci malgré l'utilisation d'un réseau de distribution d'eau de faible section.

La figure 1 schématise les différentes pièces composant la chasse d'eau 1 de la présente invention, celle-ci comprend au moins deux cuves 2 et 3, ainsi que des moyens de transfert 4 du contenu de la ou des cuves 2 amont dans la ou les cuves aval 3.

En outre, la chasse d'eau 1 de la présente invention comprend des moyens de remplissage 5 de la ou les cuves amont 2 à partir du réseau de distribution d'eau 6.

La chasse d'eau 1 comprend également des moyens d'évacuation 7 du contenu de la ou des cuves aval 3 vers la cuvette à nettoyer non illustrée.

Les différents organes qui constituent les moyens de transfert 4, de remplissage 5 et d'évacuation 7 sont commandés c'est-à-dire que la manoeuvre de leur ouverture, ou de leur fermeture est pilotée extérieurement.

De préférence, la chasse d'eau 1 se compose d'une cuve amont 2 supérieure et d'une cuve aval inférieure 3. Leur différence d'altitude fait que le transvasement du contenu de la cuve supérieure dans la cuve inférieure peut très facilement être réalisé par simple ouverture des moyens de transfert 4.

Selon le principe de fonctionnement du dispositif de commande le la présente invention, celui-ci actionne dans un premier temps les moyens de transfert 4 du contenu de la cuve amont 2 dans la cuve aval 3, puis dans un deuxième temps actionne les moyens de remplissage 5 de la cuve amont 2 et les moyens d'évacuation 7 de la cuve aval.

Les différentes phases du fonctionnement du dispositif de commande sont illustrées aux figures 2a à 2d.

A la figure 2a, on peut observer la chasse d'eau en position de repos dans laquelle la cuve supérieure 2 est remplie d'eau alors que la cuve inférieure 3 est vide. Les moyens de transfert 4, de remplissage 5 et d'évacuation 7 sont alors obturés.

Lorsque le dispositif de commande est actionné tel qu'illustré à la figure 2b, les moyens de transfert 4 sont manoeuvrés ce qui a pour conséquence de vider le contenu de la cuve amont 2 dans la cuve aval 3.

A ce stade, les moyens de remplissge 5 et d'évacuation 7 sont toujours obturés.

La figure 2c illustre la fin de la phase préparatoire au fonctionnement de la chasse d'eau c'est-à-dire lorsque l'intégralité du contenu de la cuve amont 2 s'est déversé dans la cuve aval 3.

La phase du déclenchement de la chasse d'eau est illustrée à la figure 2d dans laquelle les moyens d'évacuation 7 s'ouvrent ce qui a pour conséquence de vider le contenu de la cuve aval 3 en direction de la cuvette par l'intermédiaire de la conduite 8 située dans le prolongement des moyens d'évacuation 7. Parallèlement, les moyens de transfert 4 sont obturés et les moyens de remplissage 5 ouverts ce qui permet à la cuve amont 2 de se remplir à partir du réseau de distribution d'eau 6 jusqu'à un niveau prédéterminé.

A l'issue de ces étapes, on se retrouve au niveau de la phase de repos telle qu'illustrée à la figure 2a.

Selon l'automatisme du dispositif de commande équipant la chasse d'eau de la présente invention, les deux phases principales du fonctionnement de la chasse d'eau sont d'une part commandées lorsqu'un occupant s'introduit dans le local de la cuvette, il s'agit de la phase 2b, c'est-à-dire le remplissage de la cuve aval à partir de la cuve amont puis la phase de nettoyage illustrée à la figure 2d qui survient lorsque l'occupant quitte les lieux, ce qui permet d'assurer un nettoyage de la cuvette avant qu'un prochain utilisateur ne vienne.

Les figures 3 et 4 illustrent respectivement en vue de coupe la face avant et deux côtés d'un mode préférentiel de réalisation de la chasse d'eau 1 de la présente invention.

La chasse d'eau se compose d'une cuve supérieure 2 et d'une cuve inférieure 3 qui sont superposées. Cette réalisation monobloc est particulièrement intéressante au niveau de la fabrication puisque le fond 9 de la cuve supérieure 2 fait office de couvercle pour la cuve inférieure 3. La cuve supérieure 2 est elle-même fermée par un couvercle 10.

La cuve supérieure 2 présente une conduite 6 de raccordement au réseau de distribution d'eau. Alors que la cuve inférieure 3 présente dans sa partie inférieure une canalisation 8 qui la relie à la cuvette du WC à nettoyer ou autre.

Des moyens de transfert 4 du contenu de la cuve supérieure 2 dans la cuve inférieure 3 se présentent sous la forme d'un tampon composé d'un clapet 10 d'obturation solidaire d'un flotteur 11 et d'une conduite 12 reliant les volumes intérieurs des deux cuves 2 et 3.

Le clapet d'obturation 10 a son siège 13 fixé sur le fond 9 de la cuve 2. Le clapet 10 est surmonté d'une tige de manoeuvre 14 qui lui permet d'être actionné.

Le rôle classique du flotteur 11 est de maintenir le clapet 10 dégagé de son siège 13 tant que le volume d'eau présent dans la cuve amont 2 n'a pas été totalement transvasé dans la cuve aval 3. En position fermée, la pression de la colonne d'eau s'exerçant sur la surface supérieure du clapet est plus forte que la poussée exercée par le flotteur ne peut donc jouer un rôle que lorsque le clapet a été dégagé de son siège sous une action extérieure, transmise par l'intermédiaire de la tige de commande 14.

Les moyens d évacuation 7 du contenu de la cuve aval 3 se présentent sous une forme sensiblement identique à celle des moyens de transfert 4. Les moyens d'évacuation 7 se composent d'un tampon qui comprend un clapet 14 d'obturation de la canalisation 8 d'évacuation du liquide vers la cuvette. Le clapet d'obturation 14 voit son siège 15 fixé sur le fond de la cuve 3 et le clapet est doté d'une tige supérieure de commande 16.

Les moyens de remplissage 5 sont formés d'un robinet 17 commandé par un flotteur 18 placé dans la cuve amont 2. Ce dispositif fonctionne selon la hauteur d'eau présente dans la cuve amont 2. Au fur et à mesure que le niveau d'eau monte dans la dite cuve 2, le flotteur 18 voit sa hauteur progresser et ce déplacement est susceptible de provoquer l'obturation du robinet 17 lorsqu'un certain niveau d'eau a été atteint.

Selon l'invention, la tige de commande 14 du clapet 10 est prolongée par une tige 19 de soutien du flotteur 18 du robinet 17 de remplissage. Cette disposition fait que toute manoeuvre ascendante donc d'ouverture du clapet 10 provoque parallèlement une élévation du flotteur 18 et donc une fermeture du robinet d'amenée d'eau 17.

Ainsi, l'une des caractéristiques de fonctionnement de la chasse automatique de la présente invention est respectée c'est-à-dire que l'ouverture des moyens de transfert du contenu de la cuve amont vers la cuve aval bloque le remplissage de la cuve amont.

Un mode de réalisation du dispositif de commande 20 est illustré aux figures 3 et 4. Ce dispositif de commande se présente sous la forme d'une tringlerie 20 composée d'un premier levier 21 articulé au niveau de sa partie médiane 22, et qui comprend à l'une de ses extrémités l'accrochage d'une tige de commande 23 et à l'autre extrémité un système de liaison 24 au clapet 10 de transfert du contenu de la cuve amont 2 dans la cuve aval 3. La tige de commande est entouré d'un tube 25 traversant le fond de la cuve inférieure 3 et étanche afin qu'aucune fuite de liquide mais surtout d'air ne puisse être déplorée au niveau du passage de la tige de commande. Toute traction sur la tige de commande 23 a pour conséquence de faire basculer le premier levier 21 qui ainsi soulève le clapet 10 pour vider le contenu de la cuve 2 dans la cuve 3 et empêcher le remplissage de la cuve 2 par fermeture du robinet 17.

Le dispositif de commande 20 comprend un second levier 26 articulé dans sa partie médiane 27 et qui comprend à l'une de ses extrémités un raccord articulé 28 avec l'extrémité du premier levier 21 et à l'autre extrémité est relié à la tige 16 de manoeuvre du clapet 14 d'évacuation du contenu de la cuve 3 vers la cuvette.

Le mécanisme décrit fonctionne de la manière suivante, lorsque la tige de commande 23 est tirée vers le bas, elle provoque l'ouverture du clapet 10 de transfert du contenu de la cuve 2 dans la cuve 3 et la fermeture du robinet 17 ainsi que par basculement du second levier 26 la fermeture du clapet 14 qui vient s'appliquer contre son siège 15. On assiste ainsi à la phase de transfert du contenu des cuves avec blocage des moyens de remplissage et d'évacuation.

Puis, lorsque la tige de commande 23 est relâchée, le clapet 10 retombe sur son siège 13, cette manoeuvre peut par exemple être facilitée par l'adjonction d'un poids 29 sur la tige 19. Le mouvement ascendant de cette tige permet au flotteur 18 de redescendre car il n'est soutenu par aucun fluide ce qui a pour conséquence l'ouverture du robinet 17 et donc le remplissage de la cuve 2 jusqu'à ce que le niveau d'eau fasse remonter le flotteur 18 jusqu'à fermer le robinet 17.

Par ailleurs, le relâchement de la tige 23 de commande fait également basculer le second levier 26 qui exerce une traction au niveau du clapet 14 d'évacuation d'eau qui permet d'alimenter la cuvette au-travers de la canalisation 8, ceci jusqu'à vider intégralement la cuve 3.

Les différentes phases du fonctionnement automatique de la chasse d'eau peuvent donc être exécutées par le dispositif de commande décrit.

La figure 5 illustre l'une des conceptions possibles pour exercer l'action sur la tige de commande 23 de la chasse d'eau 1 sans intervention volontaire d'un opérateur. Pour cela, une partie du sol 30 est formée d'une plaque 31 articulée à l'une de ses extrémités 32 et qui présente à son autre extrémité une liaison 33 avec la tige de commande 23. En outre, des moyens élastiques 34 sont disposés sous la plaque 31 de sorte à exercer un rappel de la plaque, la masselotte 9 doit être suffisante.

Lorsqu'un utilisateur s'introduit dans les lieux, de par son poids, il appuie sur la plaque 31 qui pivote autour de l'axe 32 et s'abaisse au niveau de son extrémité pour exercer une traction sur la liaison 33 qui répercute son déplacement sur la tige de commande 23 provoquant ainsi la première phase du fonctionnement en automatique c'est-à-dire le transfert du contenu de la cuve amont dans la cuve aval.

Au contraire, lorsque l'utilisateur quitte les lieux, il n'exerce plus son poids sur la plaque 31 qui grâce aux moyens élastiques de rappel 34 revient en position et autorise une remontée de la tige de commande 23 qui par cette manoeuvre provoque la phase de remplissage de la cuve amont et la vidange de la cuve aval dans la cuvette.

Pour les vespasiennes pour animaux, l'ouverture de la cuve aval 2 peut être retardée par l'adjonction par exemple d'un système genre "groom de porte", afin que l'animal ait le temps de s'éloigner et ne se fasse pas arroser les pattes.

Dans un mode de réalisation pneumatique, la cuve (1) peut se déverser "sous pression" dans la cuve 2. De même, la cuve 2 se déverse sous pression dans la cuvette. Lors du remplissage de chaque cuve, l'air est emprisonné et se trouve comprimé dans le haut de chaque cuve. C'est le rôle des clapets 35, ainsi que la conception des trop-pleins sous forme de vases communiquants. Ceux-ci assurent une "prise d'air" lorsque les cuves sont vides, mais la bloquent au remplissage.

Il y a deux modèles, un modèle ordinaire et un pneumatique réservé surtout aux animaux:

Occupation : air emprisonné et comprimé
- tube 25 obturé
- godet 36 empêchant l'air de passer
- tube 37 obturé
- trop plein se remplit et empêche l'air de passer

Local libre - position de repos : air emprisonné et comprimé
- clapet 10 obturé
- tube 37 obturé
- trop plein se remplit et empêche l'air de passer.

Dans un mode de réalisation particulier de l'invention, illustré par les figures 6, 7 et 8, la chasse d'eau comporte deux cuves amont 2a et 2b, dont les leviers de manoeuvre 37 et 38 des clapets de transfert 10a et 10b sont actionnés par un basculeur 39, monté articulé par rapport à un cadre fixe 40, délimitant le débattement d'un doigt 41 solidaire d'une tige coulissante 42 commandant le clapet d'obturation 7 de la cuve aval 3.

Ainsi, dans ce mode de réalisation, l'action du plancher 31, représenté à la figure 5, peut être remplacé par celle d'un électro-aimant ou d'un vérin, dont la mise en fonction est commandée, par exemple, par la manoeuvre du verrou de la porte d'accès ou de cette porte elle-même, assurant la fermeture de la cuve aval 3 par coulissement vers le bas, de la tige 42, jusqu'à mise en contact du doigt 41 contre le basculeur 39 et pivotement de celui-ci. Cette manoeuvre a pour effet d'assurer l'obturation de la cuve aval 3 et de libérer l'eau contenue dans l'une des cuves amont, par soulèvement du clapet correspondant par l'intermédiaire du levier reliant la tige de celui-ci à l'un des bras du basculeur. Lors de la réouverture de la porte, l'action de l'électro-aimant ou du vérin cesse et la tige de commande 4c est alors rappelée vers le haut sous l'effet du contre-poids 43 monté sur l'une des branches des leviers de manoeuvre 44 et 45 de la tige de commande 42. Ceci a pour effet de soulever le clapet d'obturation 7 de la cuve aval 3 et de mettre celle-ci en écoulement et d'assurer l'obturation de la cuve amont précédemment mise en vidange, tout en commandant le remplissage de celle-ci.

En examinant plus particulièrement les figures 7 et 8, on remarque que le basculeur 39 est articulé par rapport à un axe 46 fixé entre la base du cadre fixe 40 et une équerre 40a solidaire de ce dernier. Le basculeur 39 est rappelé en position neutre par l'intermédiaire d'un ressort 47 prenant appui contre la base de l'équerre 40a, et d'un ergot 48 disposé à la base du basculeur 39, dans l'axe de symétrie de celui-ci.

Dans ce mode de réalisation, il n'est plus nécessaire d'attendre que la cuve amont se remplisse et de maintenir la porte fermée pendant le temps du remplissage, puisque la cuve amont est doublée et que chacune des cuves est autonome. Il y a donc ainsi toujours une cuve pleine en réserve et deux utilisations successives sont possibles.

## Revendications

1. Chasse d'eau, qui trouvera son application notamment dans les WC ainsi que les vespasiennes pour animaux destinée à approvisionner q'une certaine quantité d'eau une cuvette par une commande extérieure et alimentée à partir d'un réseau de distribution d'eau, se composant de :
- au moins deux cuves (2) et (3), une cuve amont supérieure (2) et une cuve aval inférieure (3),
- moyens de transfert (4) du contenu de la cuve amont (2) dans la cuve aval (3),
- moyens de remplissage (5) de la cuve amont (2) à partir du réseau de distribution d'eau (6),
- moyens d'évacuation (7) du contenu de la cuve aval (3) vers la cuvette à nettoyer,
caractérisée par le fait qu'elle présente un dispositif de commande (20) qui, dans un premier temps, la cuve amont (2) étant préalablement remplie, actionne les moyens de transfert (4) et simultanément bloque les moyens de remplissage (5) ainsi que les moyens d'évacuation (7) pour remplir la cuve aval (3) avec le contenu de la cuve amont (2), et puis, dans un deuxième temps, actionne les moyens d'évacuation (7) ainsi que les moyens de remplissage (5) et autorise également le blocage des moyens de transfert (4) pour évacuer le contenu de la cuve aval (3) vers la cuvette et permettre un nouveau remplissage de la cuve amont (2).

2. Chasse d'eau selon la revendication 1, caractérisée par le fait que les moyens de transfert (4) du contenu de la cuve amont (2) dans la cuve aval (3) se présentent sous la forme d'un tampon composé d'un clapet (10) d'obturation solidaire d'un flatteur (11), et d'une conduite (12) reliant les cuves (2) et (3).

3. Chasse d'eau selon la revendication 1, caractérisée par le fait que les moyens d'évacuation (7) se présentent sous la forme d'un tampon composé d'un clapet d'obturation (14) de la conduite (8) d'évacuation du liquide vers la cuvette.

4. Chasse d'eau selon la revendication 1, caractérisée par le fait que les moyens de remplissage (5) sont formés d'un robinet (17) commandé par un flotteur (18) placé dans la cuve amont (2).

5. Chasse d'eau selon la revendication 4, caractérisée par le fait qu'une tige (19) de soutien du flotteur (18) du robinet de remplissage (17) est supportée par le clapet de transfert (10) de sorte que toute ouverture de ce dernier exerce une action sur la fermeture du robinet (17) de remplissage.

6. Chasse d'eau selon les revendications 1, 2 et 3 prises en combinaison, caractérisée par le fait que le dispositif (20) de commande se présente sous la forme d'une tringlerie composée d'un premier levier (21) qui exerce son action sur le clapet de transfert (10), lui-même relié à un second levier (26) qui exerce son action sur le clapet d'évacuation (14).

7. Chasse d'eau selon les revendications 5 et 6 prises en combinaison, caractérisée par le fait que le dispositif (20) de commande, par l'intermédiaire de la tige (19) de soutien du flotteur (18) du robinet de remplissage (17), exerce son action sur ce dernier (17).

8. Chasse d'eau selon la revendication 1, caractérisée par le fait qu'elle comporte une ou plusieurs cuves amont (2) et/ou une ou plusieurs cuves aval (3).

9. Chasse d'eau selon la revendication 6, caractérisée par le fait que la tringlerie du dispositif de commande (20) est reliée à une plaque mobile (31) disposée sur le sol (30) sur laquelle s'applique le poids de l'occupant du lieu dans lequel est disposée la cuvette.

10. Chasse d'eau selon les revendications 1 et 2, caractérisée en ce que, lorsqu'elle comporte deux cuves amont (2a et 2b), les clapets de transfert (10a et 10b) et d'obturation (7) de la cuve aval sont actionnés par l'intermédiaire d'un basculeur (39), monté articulé par rapport à un cadre fixe (40), d'un doigt (41), solidaire d'une tige coulissante (42) rappelée vers le haut par un contre-poids (43), et de leviers de manoeuvre (37 et 38).

11. Chasse d'eau selon la revendication 11 caractérisée en ce que le coulissement vers le haut de la tige coulissante (42) est commandé par un électro-aimant ou un vérin par l'intermédiaire d'une tringlerie comportant deux leviers (44 et 45) sur un bras de l'un desquels est monté le contre poids de rappel (43).

12. Chasse d'eau selon les revendications 11 et 12, caractérisée en ce que la mise en oeuvre de l'électro-aimant ou du vérin d'actionnement des clapets de transfert (10a et 10b) et d'obturation (7) de la cuve aval 3 est commandée par la porte d'accès, de façon à obtenir l'obturarion de la cuve aval (3) et le transfert du contenu de l'une des cuves amont dans celle-ci lors de l'ouverture de la porte d'accès, et l'arrêt du transfert et l'écoulement du liquide transféré dans la cuve aval vers l'extérieur, lors de la réouverture de la porte d'accès.

## Patentansprüche

1. Wasserspülung, insbesondere für WC-Anlagen sowie Toilettenanlagen für Tiere, wobei ein Becken über eine äußere Steuerung mit einer bestimmten Wassermenge versorgt wird, wobei die Speisung aus dem Wasserversorgungsnetz erfolgt, bestehend aus:
- mindestens zwei Wasserkästen (2 und 3), einem stromaufgelegenen oberen Wasserkasten (2) und einem stromabgelegenen unteren Wasserkasten (3),
- Mitteln (4) zum Transferieren des Inhalts des stromaufgelegenen Wasserkastens (2) in den stromabgelegenen Wasserkasten (3),
- Auffüllorganen (5) für den stromaufgelegenen Wasserkasten (2) ausgehend von dem Wasserversorgungsetz (6) und
- Organen (7) zum Entleeren des Inhalts des stromabgelegenen Wasserkastens (3) in das zu reinigende Becken,
gekennzeichnet durch
eine Steuervorrichtung (20), die zu einem ersten Zeitpunkt, während der stromaufgelegene Wasserkasten (2) vorher aufgefüllt wurde, die Transfermittel (4) betätigt und gleichzeitig die Auffüllorgane (5) sowie die Entleerungsorgane (7) blockiert, um den stromabgelegenen Wasserkasten (3) mit dem Inhalt des stromaufgelegenen Wasserkastens (2) zu füllen und dann zu einem zweiten Zeitpunkt die Entleerungsmittel (7) sowie die Auffüllorgane (5) betätigt und ebenfalls das Blockieren des Transfermittels (5) auslöst, um den Inhalt des stromabgelegenen Wasserkastens (3) in das Becken zu entleeren und ein neues Auffüllen des stromaufgelegenen Wasserkastens (2) zu ermöglichen.

2. Wasserspülung nach Anspruch 1, dadurch gekennzeichnet, daß die Transfermittel (4) für den Transfer des Inhalts des stromaufgelegenen Wasserkastens (2) in den stromabgelegenen Wasserkasten (3) einen Puffer aufweisen, mit einer Verschlußklappe (10), die mit einem Schwimmer (11) fest verbunden ist und mit einer Leitung (12), die die Wasserkästen (2 und 3) verbindet.

3. Wasserspülung nach Anspruch 1, dadurch gekennzeichnet, daß die Entleerungsmittel (7) einen Puffer aufweisen, mit einer Verschlußklappe (14), die die Leitung (8) zum Ablassen der Flüssigkeit in das Becken verschließt.

4. Wasserspülung nach Anspruch 1, dadurch gekennzeichnet, daß die Auffüllorgane (5) ein durch einen Schwimmer (18) gesteuertes Ventil (17) aufweisen, wobei der Schwimmer (18) in dem stromaufgelegenen Wasserkasten (2) angeordnet ist.

5. Wasserspülung nach Anspruch 4, dadurch gekennzeichnet, daß eine Halterungsstange (19) des Schwimmers (18) des Auffüllventils (17) von der Transferklappe (10) derart getragen wird, daß jede Öffnung dieser Klappe ein Schließen des Auffüllventils (17) bewirkt.

6. Wasserspülung nach den Ansprüchen 1 bis 3 in Kombination, dadurch gekennzeichnet, daß die Steuervorrichtung (20) ein Gestänge aufweist, bestehend aus einem ersten Hebel (21), der auf die Transferklappe (10) wirkt, die wiederum mit einem zweiten Hebel (26) verbunden ist, der wiederum auf die Entleerungsklappe (14) wirkt.

7. Wasserspülung nach den Ansprüchen 5 und 6 zusammengenommen, dadurch gekennzeichnet, daß die Steuervorrichtung (20) das Auffüllventil (17) über die Halterungsstange (19) des Schwimmers (18) des Auffüllventils (17) betätigt.

8. Wasserspülung nach Anspruch 1, gekennzeichnet durch einen oder mehrere stromaufgelegene Wasserkästen (2) und/oder einen oder mehreren stromabgelegenen Wasserkasten bzw. Wasserkästen (3).

9. Wasserspülung nach Anspruch 6, dadurch gekennzeichnet, daß das Gestänge der Steuerungvorrichtung (20) mit einer beweglichen Scheibe (31) verbunden ist, die auf dem Boden (30) angeordnet ist, und auf der das Gewicht des Inhalts des Beckens einwirkt.

10. Wasserspülung nach den Ansprüchen 1 und 2, dadurch gekennzeichnet, daß, wenn diese zwei stromaufgelegene Wasserkästen (2a und 2b) aufweist, die Transferklappen (10a und 10b) und die Verschlußklappen (7) des stromabgelegenen Wasserkastens über einen Kippschalter (39) betätigt werden, der an einen festen Rahmen (40) mit einem Finger (41) angelenkt ist, an dem eine gleitende Stange (42) befestigt ist, die durch ein Gegengewicht (43) und ferner durch Betätigungshebel (37 und 38) nach oben ausgerichtet wird.

11. Wasserspülung nach Anspruch 10, dadurch gekennzeichnet, daß das Nachobengleiten der verschiebbaren Stange (42) durch einen Elektromagneten oder eine Kolbenzylindereinheit über ein Gestänge mit zwei Hebeln (44 und 45) erfolgt, von denen einer auf einem Arm das Gegengewicht (43) trägt.

12. Wasserspülung nach den Ansprüchen 10 und 11, dadurch gekennzeichnet, daß die Betätigung des Elektromagneten oder der Kolbenzylindereinheit zur Betätigung der Transfer- (10a und 10b) und der Verschluß- (7) Klappen des stromabgelegenen Wasserkastens durch eine Zugangstür gesteuert wird, derart, daß das Verschließen des stromabgelegenen Wasserkastens (3) und der Transfer des Inhalts eines stromaufgelegenen Wasserkastens in diesen während der Öffnung der Zugangstür erfolgt und das Stoppen des Transfers und das Fließen der in den stromabgelegenen Wasserkasten transferierten Flüssigkeit aus diesem heraus während des erneuten Öffnens der Zugangstür erfolgt.

## Claims

1. Flushing cistern, which will be notably applied in WCs together with street urinals for animals designed to provide a pan with a certain quantity of water, via an external control, and supplied from a water distribution network, consisting of:
- at least two tanks (2) and (3), one upper upline tank (2) and one lower downline tank (3)
- means for transfer (4) of the content of the upline tank (2) to the downline tank (3)
- means for filling (5) the upline tank (2) from the water distribution network (6)
- means for draining (7) the content of the downline tank (3) to the pan to be cleaned, wherein it provides a control device (20) which, in an initial phase, the upline tank (2) being previously filled, actuates the means for transfer (4) and simultaneously locks the means for filling (3) together with the means for drainage (7) to fill the downline tank (3) with the content of the upline tank (2) and then, in a second phase, actuates the means for drainage (7) together with the means for filling (5) and also authorizes the locking of the means for transfer (4) to drain the content of the downline tank (3) to the pan and enable the upline tank (2) to be filled again.

2. Flushing cistern as claimed in claim 1, wherein the means for transfer (4) of the content of the upline tank (2) into the downline tank (3) is in the form of a buffer consisting of a plugging valve (10) secured to a float (11), and a duct (12) linking tanks (2) and (3).

3. Flushing cistern, as claimed in claim 1, wherein the means for drainage (7) is in the form of a buffer consisting of a valve (14) plugging the duct (8) draining the liquid to the pan.

4. Flushing cistern as claimed in claim 1, wherein the means for filling (4) is formed of a tap (17) controlled by a float (18) placed in the upline tank (2).

5. Flushing tank as claimed in claim 4, wherein a rod (19) supporting float (18) of filling tap (17) is supported by the transfer valve (10) so that any opening of the latter exerts action on the closing of the filling tap (17).

6. Flushing cistern as claimed in claims 1, 2 and 3 combined, wherein the control device (20) is in the form of a rod system consisting of a first lever (10) which exerts its action on the transfer valve (10), itself linked to a second lever (26) which exerts its action on the drainage valve (14).

7. Flushing cistern, as claimed in claims 5 and 6 combined, wherein the control device (20), via the rod (19) supporting the float (18) of filling tap (17) exerts its action on the latter (17).

8. Flushing cistern, as claimed in claim 1, wherein it contains one or several upline (2) and/or one or several downline (3) tanks.

9. Flushing cistern, as claimed in claim 6, wherein the rod system of the control device (20) is linked to a moving plate (31) laid on the floor (30) on which the weight of the occupant of the place in which the pan is installed, is supplied.

10. Flushing cistern, as claimed in claims 1 and 2, wherein it contains two upline (2a and 2b) tanks, the transfer (10a and 10b) valves and plugging valves (7) of the downline tank are actuated via a rocker (39), mounted hinged to a fixed frame (40), a pin (41), secured to a sliding rod (42) returned upwards by a counterweight (43), and operating levers (37 and 38).

11. Flushing cistern, as claimed in claim 11, wherein the sliding upwards of the sliding rod (42) is controlled by an electromagnet or an actuator, via a rod system consisting of two levers (44) and (45) on one arm of which the return counterweight (43) is mounted.

12. Flushing cistern, as claimed in claims 11 and 12, wherein the implementation of the electromagnet or the actuator actuating transfer (10a) and (10b) and downline tank 3 plugging (7) valves, is controlled by the access door, so as to obtain the plugging of the downline tank (3) and the transfer of the content of one of the upline tanks into this latter, on the opening of the access door, and stopping of the transfer and flow of the liquid transferred into the downline tank to the outside, when the access door is reopened.
